# FASCICULE DE BREVET EUROPEEN

(11) **EP 0 067 766 B1**
(45) Date de publication et mention de la délivrance du brevet: **10.12.1986**
(21) Numéro de dépôt: 82401032.6
(22) Date de dépôt: 08.06.1982
(51) Int. Cl.: B21D 5/02

(54) **Dispositif de bombage d'un porte-outil d'une presse plieuse ou analogue**
Bombiereinrichtung eines Werkzeugträgers einer Abkantpresse oder dergleichen
Flexing apparatus for the tool carrier of a press brake or the like

(30) Priorité: 16.06.1981 FR 8111805
(43) Date de publication de la demande: 22.12.1982
(73) Titulaire: PROMECAM SISSON-LEHMANN, 93206 Saint-Denis Cédex 1 (FR)
(72) Inventeur: Cros, Pierre, F-92210 Saint-Cloud (FR)
(74) Mandataire: Tony-Durand, Serge

## Description

La présente invention a pour objet un dispositif de bombage d'un porte-outil d'une presse plieuse.

On sait qu'une presse plieuse hydraulique possède un tablier fixe et un tablier mobile, le tablier fixe étant en appui à ses deux extrémités. Le tablier mobile est actionné par des vérins qui sont le plus souvent situés également aux deux extrémités.

Les vérins fournissent la force nécessaire au pliage de la tôle et celle-ci, par réaction, provoque la déformation des deux tabliers en sens inverse. La distance entre les deux tabliers ne reste donc pas constante sur toute leur longueur pendant le travail, et il en résulte une irrégularité de l'angle de pliage, qui se trouve plus ouvert au centre qu'aux extrémités. De ce fait, la tôle est moins pliée dans sa-partie centrale qu'à ses extrémités.

Pour pallier cet inconvénient, on a imaginé divers moyens pour provoquer un bombage sur la portée des outils de l'un des tabliers. Ce bombage doit être adapté au type de pliage effectué. Il est fonction, d'une part de la force nécessaire par unité de longueur à plier, et d'autre part de la longueur de la tôle à plier.

L'utilisateur doit donc être en mesure de régler ce bombage en fonction de ces deux caractéristiques.

Un certain nombre de solutions différentes ont été proposées pour résoudre ce problème. Ainsi, les brevets français 1132633, 1362471 et 1 539 817 prévoient de monter des vérins dans la partie centrale de la presse, ce qui permet d'obtenir des courbes de déformation des tabliers dans le même sens et de même importance, et par conséquent un pliage régulier et précis.

On connaît également par le brevet français 1 420 380 un système de cales disposées entre l'un des tabliers et le poinçon de pliage correspondant, ces cales présentant une pente dans le sens longitudinal de l'outil et étant réglables individuellement, afin d'obtenir la courbe de bombage désirée.

Une autre solution est proposée par le brevet allemand 1 752 346 qui décrit un dispositif de bombage au moyen d'une série de cales fixées sur un support le long du tablier et prenant appui sur des surfaces coniques, toutes ces cales présentant une face pentue dans la direction longitudinale de l'outil, et pouvant être réglées par un dispositif mécanique commun placé à une extrémité de la rangée de cales.

Quant au brevet français 2 078 874, il décrit une autre solution dans laquelle il est prévu une cale transversale mobile présentant une face inclinée transversalement à la direction de pliage de la presse correspondante et étant placée en appui glissant sur un organe de support. Or, cette cale peut être déplacée latéralement au moyen d'une série de vis qui doivent être manoeuvrées individuellement.

La demande allemande 2 914 744 décrit un dispositif comportant une cale transversale unique 5 dont le déplacement est assuré par une série d'organes actionnés à partir d'un organe unique de commande, cette cale présentant, comme dans le cas précédent, une face inclinée transversalement et qui est placée en appui glissant sur un organe de support.

Cependant, dans l'un et l'autre de ces deux derniers cas, la cale mobile commandant le bombage de l'outil présente une pente transversale d'inclinaison constante sur toute sa longueur. Pour obtenir le bombage de cette cale, il est donc nécessaire de lui impartir des déplacements plus accentués dans sa partie médiane qu'à l'une et l'autre extrémités. Dans le cas de la demande allemande 2 914 744, ceci est obtenu en prévoyant d'agir en différents points de la longueur de la cale mobile, au moyen d'une série de coins de poussée qui présentent des profils différents.

Dans le but de permettre une simplification du système de commande de la cale mobile de bombage, la présente invention a pour objet un dispositif conçu de façon que le bombage de cette cale puisse être obtenu en exerçant sur elle, des poussées de valeurs égales en différents points de sa longueur.

A cet effet, l'invention a pour objet un dispositif de bombage d'un porte-outil d'une presse plieuse comportant un tablier fixe et un tablier mobile, destiné à maintenir constante la distance entre les outils fixés sur les tabliers pendant le pliage d'une tôle entre ceux-ci, comportant une cale unique s'étendant sur toute la longueur de l'un des porte-outil des tabliers, présentant une face inclinée transversalement à la direction de pliage et en appui glissant sur un organe de support, et des moyens, commandés par un système de commande unique, et aptes à exercer, en différents points le long de cette cale, des poussées transversales réglables afin de la déformer élastiquement en la faisant glisser par sa face inclinée et de bomber de ce fait le porte-outil et l'outil associé, caractérisé en ce que la cale mobile et son organe de support sont constitués par deux pièces identiques s'étendant d'une extrémité à l'autre du porte-outil, et chacune de ces pièces présente une surface longitudinale conjugée de la surface longitudinale correspondante de l'autre cale et ayant une pente transversale variable de telle sorte que, lorsque la cale supérieure est retournée sur la cale inférieure avec leurs faces verticales situées dans un même plan vertical, lesdites surfaces conjuguées sont appliquées l'une contre l'autre en tous leurs points, et que la translation transversale de la cale supérieure sur la surface à pente variable de la cale inférieure, et sur toute sa longueur, entraîne un bombage de la cale supérieure et du tablier correspondant.

Suivant une autre caractéristique chaque surface variable présente une pente transversale sur l'horizontale qui augmente des extrémités de la cale jusqu'au milieu de celle-ci, d'une valeur zéro à un angle déterminé.

Dans une forme de réalisation avantageuse les moyens aptes à exercer des poussées transversales, en différents points le long de la cale à déformer, comprennent, en chaque point de poussée, une vis creuse engagée dans une douille solidaire du porte-outil de façon à pouvoir être déplacée en translation dans cette douille, un organe de fixation de la vis à la cale à déformer, et un pignon monté coaxialement à la vis sur un filetage de celle-ci, afin de pouvoir l'entraîner en translation dans la douille, les différents pignons ainsi prévus étant actionnés par un système de commande unique de la rotation de l'ensemble de ces pignons, et par conséquent de la déformation de l'ensemble de la cale par les poussées des vis creuses sur cette cale.

D'autres particularités et avantages de l'invention apparaîtront au cours de la description qui va suivre, qui sera faite en référence aux dessins annexés sur lesquels on a représenté une forme de réalisation non limitative du dispositif visé par l'invention.

Les figs 1 et 2 sont des vues schématiques d'une presse plieuse, montrant respectivement les déformations subies par les tabliers pendant le pliage, et un bombage appliqué initialement à l'un des tabliers porte-outil.

La fig. 3 est une vue en coupe partielle transversale à échelle agrandie, du tablier inférieur d'une presse plieuse suivant une forme de réalisation de l'invention.

La fig. 4 est une vue en coupe transversale partielle analogue à la fig. 3, à l'emplacement d'un des dispositifs aménagés le long de la cale pour exercer sur celle-ci des poussées transversales.

La fig. 5 est une vue de dessus simplifiée de la cale mobile déformable et de son système de commande de déformation.

La fig. 6 est une vue en perspective de cette cale déformable et de son organe de support, formant cale fixe, ces deux cales étant constituées par deux pièces identiques et représentées retournées.

La fig. 7 est une vue en perspective des deux cales de la fig. 6, la cale supérieure mobile étant appliquée sur la cale inférieure fixe par rapport à laquelle elle a été déplacée transversalement et présente de ce fait un bombage.

Les schémas des figs 1 et 2 montrent une presse plieuse comportant un tablier inférieur fixe 1, et un tablier supérieur mobile 2, portant chacun un outil de pliage, le tablier 2 étant monté coulissant sur des colonnes 3 et pourvu de vérins d'actionnement 4.

Les vérins 4 développent la force nécessaire au pliage d'une tôle non représentée, qui provoque par réaction la déformation en sens inverse des tabliers 1 et 2. (courbes en traits mixtes 5a et 5b). Il en résulte que la distance entre ces derniers ne reste pas constante sur toute leur longueur, ce qui provoque des irrégularités dans le pliage de la tôle.

Pour remédier à cet inconvénient, l'invention a pour but d'imprimer à l'un des outils de la presse un bombage initial, tel que celui représenté par la courbe 6 de déformation du poinçon du tablier supérieur 2 (fig. 2).

Le dispositif de bombage prévu par l'invention comporte une cale supérieure mobile et déformable 37 et son organe de support fixe 39 qui constitue une cale fixe. Ces deux cales consistent en deux pièces identiques s'étendant d'une extrémité à l'autre du porte-outil 8. La cale supérieure 37 présente une surface longitudinale inférieure 37a à pente variable conjuguée avec une surface longitudinale correspondante 39a de la cale inférieure 39, formée sur la face supérieure de celle-ci.

La cale supérieure 37 est placée entre une table 8 formant le porte-outil de la matrice de pliage, et la cale inférieure 39, elle-même placée sur la face supérieure horizontale 11 du corps du tablier inférieur 1.

Bien entendu, la cale inférieure 39 a la même longueur que la cale supérieure 37, ces deux cales ainsi que la partie supérieure du corps du tablier 1 venant s'encastrer dans un logement correspondant du porte-outil 8.

La cale 37 est percée à différents endroits de trous oblongs 12 s'étendant dans le sens transversal, et qui sont traversés par des éléments de fixation du porte-outil 8 au corps du tablier 1, constitués par des vis 13. L'allongement des trous 12 dans le sens transversal réserve, de part et d'autre des vis 13, un jeu qui autorise un débattement transversal de la cale 37 par glissement sur son organe de support 9.

Chaque vis 13 traverse ainsi la table 8, le trou correspondant 12 et celui de la cale fixe 39 pour venir se visser dans le corps du tablier 1. Des rondelles élastiques 14 prennent appui entre la tête de la vis 13 et le fond annulaire 15 d'un cham- brage 16 ménagé dans la table 8.

Les deux surfaces à pente variable 37a, 39a des cales 37 et 39 sont complémentaires de telle sorte que lorsque les cales 37, 39 sont posées l'une sur l'autre de façon à appliquer l'une contre l'autre les surfaces 37a, 39a, l'ensemble des deux cales forme un parallélipipède régulier, les faces verticales 40 et 41 respectives des cales 37 à 39 étant situées dans le même plan vertical. Chacune des surfaces 37a, 39a est définie par le quadrillage représenté à la fig. 6 pour la surface 39a.

Les droites 43 à 49 sont des lignes transversales sur la surface 39a, s'étendant d'une extrémité de la cale 39 à son milieu 0, par lequel passe la droite 49. Plus précisément, les droites 43 à 49 sont les intersections de plans verticaux parallèles entre eux, avec la surface 39a, et on voit que la pente des droites 43 à 49 sur l'horizontale augmente progressivement entre l'extrémité de la cale 39 et son centre, de la valeur zéro à la valeur a au centre de la cale. Il en est évidemment de même entre la droite 49 et l'autre extrémité de la cale 39.

Dans sa position initiale, la cale 37 mobile et déformable est placée en appui sur la cale 39 de façon que les surfaces à pente variable 37a, 39a soient appliquées l'une contre l'autre en chacun de leurs points.

Lorsqu'on exerce des poussées transversales à différents points de la cale 37, au moyen des dispositifs de la fig. 4, la cale 37 subit une translation transversale sur la cale 39, et du fait du déplacement de la surface 37a sur la surface conjugée 39a, ainsi que sous l'effet des vis 13 et des rondelles élastiques 14, la cale supérieure 37 se cambre pour former le bombage supérieur désiré 37b (fig. 7).

Ce résultat est obtenu grâce au fait que la superposition des deux surfaces 37a, 39a ne permet de mettre tous les points de celles-ci en contact à l'état libre que dans une seule position, celle dans laquelle les faces verticales 40 et 41 sont dans le même plan vertical (de même également que les faces verticales transversales des cales). Lorsqu'on déplace l'une des surfaces 37a, 39a par rapport à l'autre, elles ne peuvent continuer à coïncider que si on déforme l'une d'elles, ce qui en l'occurrence entraîne le bombage de la face supérieure de la cale 37.

L'avantage de ce dispositif consiste dans le fait que, pour obtenir le bombage de la cale 37, il suffit de faire subir à celle-ci une translation transversale dans son ensemble. Ceci permet d'éviter des points fixes aux extrémités de la cale 37 et d'obtenir le bombage de celle-ci par des poussées transversales de valeurs identiques sur toute la longueur de cette cale.

Dans le mode de réalisation représenté à la fig. 4, les moyens pour exercer sur la cale 37 des poussées transversales comprennent à chaque point de poussée, une vis creuse 18 à cannelures 19 parallèles à l'axe de la vis 18 engagées dans des cannelures correspondantes d'une douille 21 solidaire du porte-outil 8, de façon à pouvoir être déplacée en translation dans cette douille 21 sans tourner. La vis creuse 18 est attelée à la cale 37 par une vis 22 pouvant être introduite dans le logement axial 18a de la vis 18 et vissée dans la cale 37. La tête de la vis 22 est convenablement dimensionnée par rapport au diamètre du logement 18a pour pouvoir y être introduite avec un jeu suffisant. La vis 18 peut être entraînée en rotation par un pignon 23 taraudé, monté coaxialement à la vis 18 dans un logement 24 de la table 8, sur un filetage 25 correspondant de la vis 18.

Le pignon 23 peut lui-même être entraîné en rotation par un système de commande comportant une chaîne 26 engrenant avec les dents 27 du pignon 23, dont la rotation provoque le coulissement de la vis 18 dans la douille 21 et par conséquent le glissement de la cale 37 sur la cale inférieure fixe 39. Dans ces conditions, selon que la chaîne 26 entraîne le pignon 23 en rotation dans un sens ou dans l'autre, la cale supérieure 37 glisse par sa face 37a dans un sens ou dans l'autre sur la cale 39, ce qui provoque à cet endroit un bombage correspondant de la table 8 et de l'outil de pliage.

Les dispositifs de commande à vis 18 et pignon 23 de la cale 37 sont ainsi répartis le long de celle-ci, symétriquement de part et d'autre de son axe transversal X-X, comme on le voit à la fig. 5. Tous les pignons 23 sont reliés entre eux par la chaîne de commande unique 26 qui peut être entraînée manuellement par une manivelle d'extrémité non représentée, ou par un moteur, tel que le moteur 28 visible à la fig. 5.

La rotation des pignons 23 permet l'avance simultanée des vis 22 (dont le nombre est bien entendu variable en fonction de la longueur de la cale 37), et donc la poussée en autant de points correspondants sur la cale 37.

Le moteur 28 peut être commandé, soit par un contacteur, soit par un programme dans le cas d'une commande numérique de la machine. La commande à programme est particulièrement intéressante par le fait qu'elle permet de régler automatiquement le bombage lorsqu'on a affiché les caractéristiques de la tôle à plier et les outils utilisés.

La table 8, qui est constamment en appui sur la cale 37 grâce aux vis 13 et aux rondelles élastiques 14, se déforme de la même façon que celle-ci, de même que la matrice de pliage placée sur la table 8.

Ces déformations, considérées comme faibles par rapport aux dimensions longitudinales des pièces, sont parfaitement élastiques, de sorte que la forme rectiligne de la table 8 peut être retrouvée à tout moment.

Le calage des vis 18 contre la cale 37 dans sa position d'origine se fait en extrayant la douille cannelée 21 et en tournant la vis 18 dans la position désirée. Lorsque celle-ci est atteinte, la douille 21 est remise en position et bloquée en rotation.

Un avantage important du dispositif de bombage qui vient d'être décrit consiste dans sa simplicité, grâce à la mise en oeuvre d'une cale mobile 37 de grande longueur donc facilement déformable, et ce par un système de commande unique de tous les points de poussée. Le fait que la commande de la déformation de cette cale n'exige que des efforts relativement faibles permet l'utilisation d'un petit moteur 28 du genre pas à pas, commandé par un programme.

Les vis 18 peuvent avoir des têtes multipans au lieu des cannelures 19, coopérant avec des sections multipans correspondantes des douilles 21. Une cale déformable telle que 37 peut aussi être montée dans un tablier mobile supérieur au lieu du tablier inférieur fixe. L'organe de support 39 peut faire partie intégrante du corps 1 et être usiné sur celui-ci.

## Revendications

1. Dispositif de bombage d'un porte-outil d'une presse plieuse comportant un tablier fixe (1) et un tablier mobile (2), destiné à maintenir constante la distance entre les outils fixés sur les tabliers (1, 2) pendant le pliage d'une tôle entre ceux-ci, comportant une cale unique s'étendant sur toute la longueur de l'un des porte-outil des tabliers, présentant une face inclinée transversalement à la direction de pliage et en appui glissant sur un organe de support, et des moyens, commandés par un système de commande unique, et aptes à exercer, en différents points le long de cette cale, des poussées transversales réglables afin de la déformer élastiquement en la faisant glisser par sa face inclinée et de bomber de ce fait le porte-outil (8) et l'outil associé, caractérisé en ce que la cale mobile (37) et son organe de support (39) sont constitués par deux pièces identiques s'étendant d'une extrémité à l'autre du porte-outil (8), et chacune de ces pièces (37, 39) présente une surface longitudinale (37a, 39a) conjuguée de la surface longitudinale correspondante de l'autre cale et ayant une pente transversale variable de telle sorte que, lorsque la cale supérieure (37) est retournée sur la cale inférieure (39) avec leurs faces verticales (40, 41) situées dans un même plan vertical, lesdites surfaces conjuguées (37a, 39a) sont appliquées l'une contre l'autre en tous leurs points, et que la translation transversale de la cale supérieure (37) sur la surface à pente variable (39a) de la cale inférieure (39), et sur toute sa longueur, entraîne un bombage de la cale supérieure (37) et du tablier correspondant.

2. Dispositif selon la revendication 1, caractérisé en ce que chaque surface à pente variable (37a, 39a) présente une pente transversale sur l'horizontale qui augmente des extrémités de la cale jusqu'au milieu de celle-ci, d'une valeur zéro à un angle (a).

3. Dispositif selon l'une des revendications précédentes, caractérisé en ce que les moyens aptes à exercer des poussées transversales, en différents points le long de la cale (37) à déformer, comprennent, en chaque point de poussée, une vis creuse (18) engagée dans une douille (21) solidaire du porte-outil (8) de façon à pouvoir être déplacée en translation dans cette douille (21), un organe (22) de fixation de la vis (18) à la cale à déformer, et un pignon (23) monté coaxialement à la vis (18) sur un filetage de celle-ci, afin de pouvoir l'entraîner en translation dans la douille (21), les différents pignons (23) ainsi prévus étant actionnés par un système de commande unique (26) de la rotation de l'ensemble de ces pignons, et par conséquent de la déformation de l'ensemble de la cale (37) par les poussées des vis creuses (18) sur cette cale.

4. Dispositif selon la revendication 3, caractérisé en ce que le système de commande de la rotation des pignons (23) comporte une chaîne (26), en prise avec l'ensemble des pignons, et actionnée soit manuellement par un volant d'extrémité, soit par un moteur (28) susceptible d'être commandé par un contacteur ou par programme dans le cas d'une commande numérique de la presse.

5. Dispositif selon l'une des revendications 3 et 4, caractérisé en ce que la vis creuse (18) des moyens de poussée est pourvue d'une tête multipans ou à cannelures, engagée dans une section correspondante de la douille (21).

6. Dispositif selon l'une des revendications précédentes, caractérisé en ce que la cale (37) à déformer et son organe de support (39) sont percés de trous (12) traversés par des éléments de fixation du porte-outil au corps du tablier, par exemple des vis (13), les trous (12) de la cale mobile (37) étant déformés de manière à réserver un jeu transversal de part et d'autre des éléments de fixation (13) afin d'autoriser un débattement transversal de cette cale (37) sur son organe de support (39).

7. Dispositif selon l'une des revendications 1 à 5, caractérisé en ce que l'organe de support de la cale (37) forme partie intégrante du corps du tablier (1).

## Claims

1. Device for bending a tool-holder of a folding press comprising a fixed beam (1) and a movable beam (2) intended to maintain a constant distance between the tools fixed on the beams (1, 2) during the folding of a metallic sheet between these latter, comprising a single wedge extending throughout the length of one of the tool-holders of the beams, the wedge having one face inclined transversely to the folding direction and slidingly applied on a supporting member, and means actuated by a single control system and capable of exerting adjustable transverse thrusts at different points along this wedge in order to cause elastic deformation of the wedge by causing its inclined face to slide and thus to bend the tool-holder (8) and the associated tool, characterized in that the movable wedge (37) and its supporting member (39) are constituted by two identical parts which extend from one end of the tool-holder (8) to the other and each of these parts (37, 39) has a longitudinal surface (37a, 39a) coupled to the corresponding longitudinal surface of the other wedge and having a variable transverse slope such that when the top wedge (37) is turned upside-down on the bottom wedge (39) with their vertical faces (40, 41) located in a common vertical plane, said coupled surfaces (37a, 39a) are applied against each other at all points thereof, and that transverse translational displacement of the top wedge (37) on the variable-slope surface (39a) of the bottom wedge (39) and throughout its length causes bending of the top wedge (37) and of the corresponding beam.

2. Device in accordance with claim 1, characterized in that each variable-slope surface (37a, 39a) has a transverse slope with respect to the horizontal which increases from the ends of the wedge to the center of this latter from zero value to an angle (a).

3. Device in accordance with any one of the preceding claims, characterized in that the means which are capable of exerting transverse thrusts at different points along the wedge (37) to be deformed comprise at each thrust point a hollow screw (18) engaged in a socket (21) which is rigidly fixed to the tool-holder (8) in order to permit translational displacement within this socket (21), a member (22) for securing the screw (18) to the wedge to be deformed, and a sprocket (23) mounted coaxially with the screw (18) on a threaded portion of this latter in order to be capable of driving it in translational motion within the socket (21), the different sprockets (23) thus provided being actuated by a single system (26) for controlling the rotation of all these sprockets and consequently the deformation of the entire wedge (37) by means of the thrusts exerted by the hollow screws (18) on this wedge.

4. Device in accordance with claim 3, characterized in that the system for controlling the rotation of the sprockets (23) comprises a chain (26) engaged with all the sprockets and actuated either manually by means of an end hand-wheel or by a motor (28) which can be controlled by means of a switching device or by a programme in the case of digital control of the press.

5. Device in accordance with either of claims 3 and 4, characterized in that the hollow screw (18) of the thrust means is provided with a polygonal or splined head engaged in a corresponding section of the socket (21).

6. Device in accordance with any one of the preceding claims, characterized in that the wedge (37) to be deformed and its supporting member (39) are pierced by holes (12) traversed by elements for fastening the tool-holder to the beam body, such as screws (13), for example, the holes (12) of the movable wedge (37) being deformed so as to provide a transverse clearance on either side of the fastening members (13) in order to permit a free transverse movement of this wedge (37) on its supporting member (39).

7. Device in accordance with any one of claims 1 to 5, characterized in that the member for supporting the wedge (37) forms an integral part of the body of the beam (1).

## Patentansprüche

1. Bombiervorrichtung eines Werkzeugträgers einer eine feste Wange (1) und eine bewegliche Wange (2) enthaltenden Abkantpresse zum Zwekke der Konstanthaltung des Abstands zwischen auf den Wangen (1, 2) angeordneten Werkzeugen während des Biegens eines Bleches, mit einem einzelnen, sich über die gesamte Länge eines der Werkzeugträger der Wangen erstreckenden Keil, der eine Fläche aufweist, die quer zur Biegerichtung schräg geneigt ist und sich gleitend auf einem Stützorgan abstützt, und mit einer durch ein einzelnes Betätigungssystem betätigten Einrichtung, die an verschiedenen Punkten über die Länge dieses Keils einstellbare Schubkräfte in Querrichtung ausübt, um diesen beim Gleiten durch seine Schrägfläche elastisch zu verformen und dadurch den Werkzeugträger (8) und das zugeordnete Werkzeug zu bombieren, dadurch gekennzeichnet, dass der bewegbare Keil (37) und sein Stützorgan (39) aus zwei identischen Teilen gebildet sind, die sich von einem Ende zum anderen Ende des Werkzeugträgers (8) erstrecken, und dass jedes dieser Teile (37, 39) eine längs verlaufende Fläche (37a, 39a) aufweist, die konjugiert zur entsprechenden längs verlaufenden Fläche des anderen Keils gebildet ist und eine veränderliche Neigung in Querrichtung aufweist, derart, dass dann, wenn der obere Keil (37) auf dem unteren Keil (39) zurückgeführt wird, bis sich ihre vertikalen Flächen (40, 41) in derselben vertikalen Ebene befinden, die konjugierten Flächen (37a, 39a) in allen ihren Punkten gegeneinander angelegt sind, und dass die Querverschiebung des oberen Keils (37) auf der Fläche (39a) mit der variablen Neigung des unteren Keils (39) und auf seiner gesamten Länge ein Bombieren des oberen Keils (37) und der entsprechenden Wange bewirkt.

2. Vorrichtung nach Anspruch 1, dadurch gekennzeichnet, dass jede Fläche mit variabler Neigung (37a, 39a) eine Neigung in Querrichtung zur Horizontalen aufweist, die sich von den Enden des Keils bis zur Mitte des Keils von einem Wert 0 bis zu einem Winkel (a) erhöht.

3. Vorrichtung nach einem der vorhergehenden Ansprüche, dadurch gekennzeichnet, dass die Einrichtung zur Ausübung von quergerichteten Schubkräften an verschiedenen Punkten über der Länge des zu verformenden Keils (37) an jedem Schubpunkt eine hohl ausgebildete Schraube (18) aufweist, die in einer mit dem Werkzeugträger (8) festen Buchse (21) derart angeordnet ist, dass sie translatorisch in dieser Buchse (21) verschiebbar ist, ein Glied (22) zur Befestigung der Schraube am zu verformenden Keil aufweist sowie ein koaxial zur Schraube (18) auf einem Gewinde dieser Schraube angeordneten Ritzel (23) besitzt, um die Schraube in der Buchse (21) translatorisch antreiben zu können, wobei die verschiedenen Ritzel (23) durch ein einzelnes Betätigungssystem (26) für die Drehung der gesamten Ritzel und folglich Verformung des gesamten Keils (37) durch die Schubkräfte der Hohlschrauben (18) auf diesen Keil betätigbar sind.

4. Vorrichtung nach Anspruch 3, dadurch gekennzeichnet, dass das Betätigungssystem für die Drehung der Ritzel (23) eine Kette (26) in Eingriff mit sämtlichen Ritzeln aufweist, die entweder manuell durch ein Handrad oder durch einen Motor (28) betätigbar ist, welcher durch einen Schütz oder durch ein Programm im Falle einer numerischen Steuerung der Presse betätigbar ist.

5. Vorrichtung nach einem der Ansprüche 3 und 4, dadurch gekennzeichnet, dass die Hohlschraube (18) der Schubeinrichtung mit einem mehrflächigen Kopf oder Rillen versehen ist, die mit einem entsprechenden Querschnitt der Buchse (21) zusammenwirken.

6. Vorrichtung nach einem der vorhergehenden Ansprüche, dadurch gekennzeichnet, dass der zu deformierende Keil (37) und sein Stützorgan (39) mit Öffnungen (12) versehen sind, durch welche Befestigungselemente, beispielsweise Schrauben (13), des Werkzeugträgers am Wangenkörper greifen, wobei die Öffnungen (12) des beweglichen Keils (37) derart ausgebildet sind, dass ein Spiel in Querrichtung beidseits der Befestigungselemente (13) ermöglicht ist, um eine Querverschiebung dieses Keils (37) auf seinem Stützorgan (39) zu ermöglichen.

7. Vorrichtung nach einem der Ansprüche 1 bis 5, dadurch gekennzeichnet, dass das Stützorgan des Keils (37) einen einstückigen Teil des Körpers der Wange (1) bildet.
